# EUROPÄISCHE PATENTSCHRIFT

(11) **EP 1 843 376 B1**
(45) Veröffentlichungstag und Bekanntmachung des Hinweises auf die Patenterteilung: **03.06.2009**
(21) Anmeldenummer: 06405144.4
(22) Anmeldetag: 05.04.2006
(51) Int. Cl.: H01H 33/90

(54) **Schaltkammer eines Hochspannungsschalters mit einem Heizvolumen veränderbarer Grösse**
Switching chamber of a high voltage switch with a variable heating volume
Chambre de coupure d'un interrupter à haute tension avec chambre de réchauffement de taille variable

(43) Veröffentlichungstag der Anmeldung: 10.10.2007
(73) Patentinhaber: ABB Research Ltd., 8050 Zürich (CH)
(72) Erfinder: Franck, Christian, 8048 Zürich (CH); Seeger, Martin, 8046 Zürich (CH)
(74) Vertreter: ABB Patent Attorneys

(56) Entgegenhaltungen:
- DE-A1- 1 916 811
- DE-A1- 4 412 249
- DE-C- 710 178
- DE-C- 716 929

## Beschreibung

Die vorliegende Erfindung bezieht sich auf eine Schaltkammer eines Hochspannungsschalters mit einem Heizvolumen nach dem Oberbegriff von Patentanspruch 1. Die Erfindung betrifft auch einen Schalter mit einer solchen Schaltkammer.

Der gasisolierte Hochspannungsschalter dient in einem hochspannungsführenden elektrischen Netzwerk dem Ein- und Ausschalten von Strömen, deren Stärke sich von sehr kleinen induktiven und kapazitiven Ströme über normale Lastströme bis hin zu mittleren und grossen Kurzschlussströmen erstreckt. Zur Löschung eines beim Ausschalten gebildeten Lichtbogens wird in diesem Schalter ein Isoliergas mit guten Lichtbogenlöscheigenschaften verwendet, welches beim Ausschaltvorgang komprimiert wird und nachfolgend als Löschgas den Lichtbogen solange bebläst, bis dieser im Nulldurchgang des zu unterbrechenden Stroms erlischt. Als Kompressionsmittel dienen eine vom Schalterantrieb betätigte und daher Antriebsenergie benötigende Kompressionsvorrichtung und/oder der Schaltlichtbogen selber, dessen Energie ausgenutzt wird, um in einem Heizvolumen heisse Lichtbogengase unter Druck zu speichern (sogenanntes Selbstblasprinzip).

Nach dem Selbstblasprinzip arbeitende Schalter verbrauchen keine Antriebsenergie und führen zudem in vorteilhafter Weise Abbrandmaterial einer Isolierdüse ins Heizvolumen. Der Druck wie auch die Temperatur im Heizvolumen nehmen nichtlinear und fast quadratisch mit der Stromstärke des Lichtbogens zu. Im allgemeinen sind eine vom Schaltlichtbogen ausgelöste Aufheizströmung und die Grösse des Heizvolumens auf Ströme kleiner und mittlerer Höhe optimal abgestimmt, da bei Abstimmung auf Ströme grosser Höhe die Aufheizströmung bei kleinen Strömen sonst viel zu gering wäre und keinen zur erfolgreichen Lichtbogenbeblasung ausreichend hohen Löschgasdruck im Heizvolumen aufbauen könnte.

### STAND DER TECHNIK

Eine Schaltkammer der eingangs genannten Art mit einem flexibel ausgebildeten Heizvolumen ist beschrieben in DE 44 12 249 A1. Ein Teil der Begrenzungswand des Heizvolumens ist von einem Kolben gebildet, der entgegen einer Rückstellkraft in einem Hohlzylinder verschiebbar gelagert ist. Der Rauminhalt des Heizvolumens ist so bemessen, dass beim Ausschalten kleiner Ströme in seinem Inneren ein Löschgasdruck aufgebaut wird, der ausreicht, um einen zugeordneten leistungsschwachen Schaltlichtbogen im allgemeinen erfolgreich beblasen zu können. Beim Ausschalten eines starken Kurzschlussstroms wird im Heizvolumen ein hoher Löschgasdruck aufgebaut, der den Kolben entgegen der Rückstellkraft verschiebt und das Heizvolumen vergrössert. Zur Beblasung des leistungsstarken Schaltlichtbogens steht dann Löschgas hohen Drucks und hoher Temperatur aus einem vergrösserten Volumen zur Verfügung. Um beim Verschieben des Kolbens den Aufbau eines hohen Gegendrucks im Hohlzylinder zu vermeiden, ist der Hohlzylinder mit einem Expansionsraum der Schaltkammer verbunden.

### DARSTELLUNG DER ERFINDUNG

Der Erfindung, wie sie in den Patentansprüchen angegeben ist, liegt die Aufgabe zugrunde, eine Schaltkammer der eingangs genannten Art zu schaffen, welche sich nach Einbau in einem gasisolierten Hochspannungsschalter trotz geringer Antriebsleistung durch ein gutes Schaltvermögen auszeichnet.

Bei der Schaltkammer nach der Erfindung ist ein einen Teil der Wand eines Heizvolumens bildender Kolben als Differentialkolben ausgeführt und weist auf seiner vom Heizvolumen abgewandten Seite eine Kolbenstufe auf, welche eine in einem Expansionsraum wirkende erste Arbeitsfläche und eine in einem isoliergasgefüllten Speicherraum wirkende zweite Arbeitsfläche bildet. Durch den Kolben ist ferner ein das Heizvolumen mit dem Speicherraum verbindender Kanal geführt, der geöffnet ist, wenn der Isoliergasdruck im Speicherraum grösser ist als der Löschgasdruck im Heizvolumen.

Beim Ausschalten von Strömen kleiner bis mittlerer Höhe steht daher eine im allgemeinen ausreichende Menge an lichtbogenerzeugtem Löschgas zur Verfügung und wird dann allenfalls eine geringe Antriebsleistung zur Erzeugung von zusätzlichem Löschgas in einer Kompressionsvorrichtung benötigt. Beim Ausschalten von Strömen mittlerer bis grosser Höhe wird hingegen der Rauminhalt des Heizvolumens unter Zufuhr von frischem Isoliergas aus dem Speicherraum vergrössert. Die Dichte des im Heizvolumen vorgesehenen Löschgases wird daher unabhängig von der Grösse des abzuschaltenden Stroms auf einem für eine gute Aussschaltleistung erforderlichen hohen Wert gehalten. Dieser Wert entspricht einem Dichtewert, der mit einem von Anfang an grösseren Heizvolumen erreicht wird, dessen Rauminhalt allerdings zu gross wäre, um beim Ausschalten kleinen bis mittleren Strömen einen Löschgasdruck zu erzeugen, der eine zur erfolgreichen Lichtbogenbeblasung ausreichende Grösse aufweist.

Die erste Arbeitsfläche sollte derart bemessen sein, dass oberhalb eines Grenzwerts des im Heizvolumen herrschenden Löschgasdrucks die Rückstellkraft kleiner ist als eine aus der Differenz zwischen Löschgasdruck und Gasdruck im Expansionsraum gebildeten Gegenkraft. Durch diese Bemessung ist sichergestellt, dass der Kolben unter Vergrösserung des Rauminhalts des Heizvolumens verschoben werden kann und so in der Hochstromphase des abzuschaltenden Stroms stets frisches Isoliergas aus dem Speicherraum ins Heizvolumen tritt.

Die Rückstellkraft wird in im allgemeinen durch eine auf den Kolben wirkende Druckfeder erzeugt, welche in fertigungstechnisch einfacher Weise im Speicherraum oder im Expansionsraum angeordnet ist.

Für eine stetige Frischgaszufuhr aus dem Speicherraum ins Heizvolumen und damit für eine hohe Dichte des Löschgases ist beim Schalten mittlerer bis grosser Ströme gesorgt, wenn in der Hochstromphase des abzuschaltenden Stroms die Kraft der Druckfeder über einen durch zwei Anschläge begrenzten Verschiebungsweg des Kolbens kleiner ist als eine auf den Kolben wirkende Differenzkraft A₂·(p₁ - p₀), wobei p₁ der durch die Arbeit eines Schaltlichtbogens in der Heizkammer erzeugte Gasdruck ist, p₀ der Gasdruck im Expansionsraum und A₂ die Grösse der ersten Arbeitsfläche.

Um Platz zu sparen und um so die Abmessungen der Schaltkammer klein zu halten, ist die erste Arbeitsfläche von einem axial erstreckten Kolbenfortsatz gebildet und enthält der Expansionsraum einen axial ausgerichteten Teilraum, in dem die erste Arbeitsfläche verschiebbar geführt ist. Ist der Kolbenfortsatz rohrförmig ausgeführt und weist der Teilraum ein als Hohlzylinder ausgeführtes Volumen auf, so zeichnet sich die Schaltkammer durch eine grosse Betriebssicherheit aus, da betriebstechnisch wichtige Eigenschaften, wie insbesondere die Gasdichtigkeit, die mechanische und die dielektrische Festigkeit sowie die Stromtragfähigkeit, mit einfachen Mitteln optimiert werden. Ist die Aussenfläche des Hohlzylinders von einem das Heizvolumen nach aussen begrenzenden Metallrohr und die Innenfläche von der Isolierdüse gebildet, so kann für eine kostengünstige Fertigung der Schaltkammer auf sowieso schon vorhandene Bauteile zurückgegriffen werden.

Ist in einer zwischen Speicherraum und Expansionsraum vorgesehenen Verbindung ein Rückschlagventil angeordnet, welches bei Bildung eines Überdrucks im Speicherraum gesperrt ist, so kann der Speicherraum nach einem Ausschaltvorgang rasch wieder mit frischem Isoliergas gefüllt werden.

### KURZE BESCHREIBUNG DER ZEICHNUNGEN

Anhand von Zeichnungen wird nachfolgend ein Ausführungsbeispiel der Erfindung näher erläutert. Hierbei zeigt die einzige Figur eine Aufsicht auf einen längs einer Achse geführten Schnitt durch eine für einen gasisolierten Hochspannungsschalter bestimmte Schaltkammer nach der Erfindung, bei dem die Schaltkammer oberhalb der Achse bei geschlossenem Schalter dargestellt ist und unterhalb der Achse beim Öffnen des Schalters.

### WEGE ZUR AUSFÜHRUNG DER ERFINDUNG

Die in der einzigen Figur dargestellte Schaltkammer eines Hochspannungsleistungsschalters enthält ein mit einem komprimierten Isoliergas, etwa auf der Basis von Schwefelhexafluorid, Stickstoff, Sauerstoff oder Kohlendioxid oder von Mischungen dieser Gase untereinander, beispielsweise Luft, gefülltes Gehäuse 1 sowie eine vom Gehäuse 1 aufgenommene und vom Gehäuse gehaltene, vorwiegend axialsymmetrisch ausgebildete Kontaktanordnung 2 mit zwei längs einer Achse A relativ zueinander beweglichen Lichtbogenkontakten 3, 4. Der Lichtbogenkontakt 3 kann entlang der Achse A bewegt werden, wohingegen der Lichtbogenkontakt 4 im allgemeinen feststehend im Gehäuse 1 gehalten ist, gegebenenfalls aber auch längs der Achse verschoben werden kann. Die beiden Lichtbogenkontakte 3, 4 sind von einer Isolierdüse 5 und einem Heizvolumen 6 zum Speichern von Löschgas koaxial umfasst. Das Heizvolumen 6 ist nach Art eines Torus mit einem rechteckigen Querschnitt in Umfangsrichtung ausgeführt. Bei einem für Nennspannungen von typischerweise 200 bis 300 kV und für einen Nenn-Kurzschlussausschaltstrom von typischerweise 50 bis 70 kA bestimmten Schalter kann das Heizvolumen 6 im allgemeinen ca. 1 bis 2 Liter unter Druck stehendes Löschgas aufnehmen. Ins Heizvolumen 6 mündet ein Heizkanal 7, der eine beim Öffnen des Schalters durch Trennen der Abbrandkontakte 3, 4 gebildete und durch die Isolierdüse 5 radial begrenzte Lichtbogenzone 8 mit dem Heizvolumen 6 verbindet. Ein Teil der Wand des Heizvolumens 6 ist von einem Differentialkolben 9 gebildet, der entgegen einer von einer Druckfeder 10 aufgebrachten Rückstellkraft F gasdicht in einem axialsymmetrisch angeordneten Ringraum 11 verschoben werden kann.

Der Kolben 9 weist auf seiner das Heizvolumen 6 begrenzenden Seite eine mit dem Bezugszeichen A₁ gekennzeichnete ringförmige Arbeitsfläche mit einem wirksamen Querschnitt der Grösse A₁ auf. Auf der vom Heizvolumen 6 abgewandten Seite ist er stufenförmig ausgebildet und enthält eine durch einen Rohrstutzen 91 gebildete Kolbenstufe, welche zwei Arbeitsflächen A₂ und A₁ - A₂ jeweils mit einem wirksamen Querschnitt A₂ bzw.A₁ - A₂ bildet. Die Arbeitsfläche A₂ wirkt in einem Expansionsraum 12, in dem das Isoliergas einen Druck p₀ aufweist, die Kolbenfläche A₁ - A₂ hingegen in einem mit frischem Isoliergas gefülltem Speicherraum 13. Im Kolben 9 ist ein von einem nicht federbelasteten Rückschlagventil 14 verschliessbarer, aus Gründen der Übersichtlichkeit nicht bezeichneter Kanal angeordnet, der das Heizvolumen 6 und den Speicherraum 13 miteinander verbindet.

Der Speicherraum 13 ist als Ringkammer ausgeführt und wird radial von zwei koaxial angeordneten Hohlzylindern und axial von zwei Stirnkörpern begrenzt. Der innenliegende Hohlzylinder wird von einem in die Isolierdüse 5 eingeformten rohrförmigen Kolbenfortsatz 51 gebildet, welcher einen axial geführten Abschnitt des Heizkanals 7 nach aussen begrenzt. Der aussenliegende Hohlzylinder ist von zwei teleskopartig verschiebbaren, rohrförmigen Fortsätzen 52 und 91 gebildet, von denen der Fortsatz 52 ebenfalls in die Isolierdüse 5 eingeformt ist, während der Fortsatz 91 in den Kolben 9 eingeformt ist. Die zur axialen Begrenzung vorgesehenen beiden Stirnkörper werden zum einen von einem radial geführten Abschnitt 92 des Kolbens 9 gebildet und zum anderen von einem radial geführten Abschnitt 53 der Isolierdüse 5. Der Kolbenabschnitt 92 bildet die Arbeitsfläche A₁-A₂. Die Druckfeder 10 ist im Speicherraum 13 angeordnet und ist mit einem Ende auf dem Abschnitte 92 und dem anderen Ende auf dem Abschnitt 53 abgestützt.
In einer in den Abschnitt 53 eingeformten Verbindung zwischen dem Expansionsraum 12 und dem Speicherraum 13 ist ein Rückschlagventil 15 angeordnet, welches derart ausgerichtet ist, dass es bei Bildung eines Überdrucks im Speichervolumen 13 gesperrt ist.

Die Arbeitsfläche A₁ wird vom Kolbenfortsatz 91 gebildet und ist in einem axial ausgerichteten Teilraum 16 des Expansionsraums 12 verschiebbar geführt. Der Teilraum 16 weist ersichtlich ein als Hohlzylinder ausgeführtes Volumen auf. Die Aussenfläche des Hohlzylinders ist von einem das Heizvolumen 6 nach aussen begrenzenden und im allgemeinen zur Führung von Betriebsströmen verwendeten Metallrohr 17 gebildet, die Innenfläche hingegen von den Teilen 52, 53 der Isolierdüse 5.

In der in der oberen Hälfte der Figur dargestellten Einschaltposition der Kammer ist das linke Ende des Lichtbogenkontakts 4 in stromleitender Weise in das rechte Ende des rohrförmig ausgebildeten Lichtbogenkontakts 3 eingeschoben. Beim Ausschalten eines Stroms trennen sich die beiden Lichtbogenkontakte 3, 4 voneinander und bildet sich hierbei ein auf den beiden Enden der Lichtbogenkontakte fussender Lichtbogen L, der in der Lichtbogenzone 8 heisse Gase hohen Drucks erzeugt. Die Temperatur und der Druck der Lichtbogengase sind durch die Lichtbogenarbeit bestimmt und sind daher der Dauer der durch den Stromnulldurchgang bestimmten Lichtbogenzeit und annähernd dem Quadrat des auszuschaltenden Stroms proportional.

Der Druck der Lichtbogengase in der Lichtbogenzone 8 ist im allgemeinen grösser als im Heizvolumen 6. Im Heizkanal 7 strömt daher heisses Gas aus der Lichtbogenzone 8 ins Heizvolumen 6. Lässt die Heizwirkung des Lichtbogens L bei Annäherung an den Nulldurchgang des Stroms nach, so erfolgt eine Strömungsumkehr. Im Heizvolumen 6 gespeichertes Gas mit einem Druck p₁ strömt als Löschgas über den Heizkanal 7 in die Lichtbogenzone 8 und bebläst dort den Lichtbogen L mindestens solange bis dieser im Stromnulldurchgang gelöscht ist.

Der Rauminhalt des Heizvolumens 6 ist so bestimmt, dass beim Abschalten kleiner bis mittlerer Ströme im Heizvolumen 6 eine zur Lichtbogenlöschung im allgemeinen ausreichende Menge an komprimiertem Löschgas zur Verfügung steht. Zusätzliches Löschgas kann aus einem bei kleinem Löschgasdruck p₁ mit dem Heizvolumen 6 verbundenen Kompressionsraum 18 einer schwach dimensionierten Kolben-Zylinder-Kompressionsvorrichtung eingespeist werden. Der Kolben 9 ist dann unter der rückstellenden Wirkung einer geringfügig vorgespannten Druckfeder 10 stehend gegen einen am Metallrohr 17 gehaltenen Anschlag 19 geführt. Die Vorspannkraft F₁ der Feder ist so eingestellt, dass sie unterhalb eines Grenzwerts p₁^{G} des Löschgasdrucks p₁ im Heizvolumen 6 den Kolben 9 am Anschlag 19 hält. Bei unverschobenem Kolben 9 ist das Rückschlagventil 15 geöffnet. Der Speicherraum 13 ist dann mit dem isoliergasgefüllten Expansionsraum 12 verbunden, in dem das Isoliergas auf einem Druck p₀ gehalten wird. Die Vorspannkraft F₁ muss daher A₁·(p₁^{G} - po) betragen.

Bei Strömen mittlerer bis grosser Höhe übersteigt p₁ den Grenzwertdruck p₁^{G}. Der Kolben 9 wird nun nach rechts verschoben, so dass sich hierbei der Druck p₂ im Speicherraum 13 gegenüber dem Druck p₀ im Expansionsraum erhöht und das Rückschlagventil 15 nun geschlossen wird. Sobald der Druck p₂ im Speicherraum 13 den Druck p₁ im Heizvolumen 6 übertrifft, öffnet das Rückschlagventil 14 und strömt frisches Isoliergas aus dem Speicherraum 13 in das Heizvolumen 6. Hierdurch wird die Dichte des Gases im Heizvolumen 6 auf einem erwünscht hohen Wert gehalten. Dieser Wert entspricht demjenigen, der mit einem von Anfang an grösseren Heizvolumen erreicht wird, dessen Rauminhalt allerdings zu gross wäre, um bei Strömen kleiner bis mittlerer Höhe einen zur erfolgreichen Lichtbogenbeblasung ausreichenden Löschgasdruck p₁ zu erreichen.

Je nach Höhe des Drucks p₁ im Heizvolumen 6 wird der Kolben mehr oder weniger weit nach rechts verschoben. Die Bewegung des Kolbens 9 nach rechts ist durch einen vom Fortsatz 52 gebildeten Anschlag begrenzt. Über den durch den Anschlag 20 und den Fortsatz 52 bestimmten Weg der Länge I muss eine vom Kolben 9 aufgebrachte Kraft grösser sein als die von der Druckfeder 9 aufgebrachte Rückstellkraft F. Die vom Kolben 9 durch Differenzwirkung der Drücke p₁ im Heizvolumen 6 und p₀ im Teilraum 12 erzeugte Kraft beträgt A₂·(p₁ - p₀). Daher sollte die Kolbenfläche A₂ so bemessen sein, dass über den ganzen Weg I die an einem Ort des Wegs herrschende Federkraft F kleiner oder höchstes gleich der am Kolben 9 wirkenden Differentialkraft ist. Es ist dann sichergestellt, dass über den ganzen Verschiebungsweg I p₂ grösser p₁ ist und so im Heizvolumen 6 ein Löschgas grösserer Dichte gebildet wird als bei einem Schalter nach dem Stand der Technik, bei dem der Kolben zwar durch Verschiebung den Rauminhalt des Heizvolumens vergrössert, die Qualität des Löschgases durch Reduktion des Löschgasdichte jedoch erheblich herabsetzt.

Durch Beblasen des Schaltlichtbogens L im Stromnulldurchgang sinkt der Löschgasdruck p₁ im Heizvolumen 6. Die Rückstellkraft F der Druckfeder 10 überwiegt dann die Differentialkraft und führt den Kolben 9 wieder in die Ausgangslage zurück, in der er gegen den Anschlag 19 geführt ist. Frisches Isoliergas kann dann aus dem Expansionsraum 12 über das nun geöffnete Rückschlagventil 15 in den Speicherraum 13 eintreten.

### BEZUGSZEICHENLISTE

- 1: Gehäuse
- 2: Kontaktanordnung
- 3, 4: Kontaktstücke
- 5: Isolierdüse
- 6: Heizvolumen
- 7: Heizkanal
- 8: Lichtbogenzone
- 9: Kolben
- 10: Druckfeder
- 11: Ringraum
- 12: Expansionsraum
- 13: Speicherraum
- 14, 15: Rückschlagventile
- 16: Teilraum
- 17: Metallrohr
- 18: Kompressionsraum
- 19: Anschlag
- 51, 52: Fortsätze der Isolierdüse
- 53: Abschnitt der Isolierdüse
- 91: Kolbenfortsatz
- 92: Kolbenabschnitt
- A: Achse
- A₁, A₂, A₁ - A₂: Arbeitsflächen am Kolben
- F: Rückstellkraft
- F₁: Vorspannkraft
- L: Lichtbogen
- p₀: Gasdruck im Expansionsraum
- p₁: (Lösch)gasdruck im Heizvolumen
- p₂: (Isolier)gasdruck im Speicherraum
- I: maximale Länge des Verschiebungswegs des Kolbens

## Patentansprüche

1. Schaltkammer für einen gasisolierten Hochspannungsschalter mit einem isoliergasgefüllten Gehäuse (1), in dem zwei längs einer Achse (A) relativ zueinander bewegliche Lichtbogenkontakte (3, 4) angeordnet sind, ein die beiden Lichtbogenkontakte koaxial umgebendes Heizvolumen (6) zur Aufnahme von komprimiertem Löschgas aus einem Lichtbogenraum (8) und ein Raum (12) zur Aufnahme von expandiertem Löschgas, wobei ein Teil der Wand des Heizvolumens (6) von einem Kolben (9) gebildet ist, der entgegen einer Rückstellkraft (F) verschiebbar ist, **dadurch gekennzeichnet, dass** der Kolben (9) als Differentialkolben ausgeführt ist und auf der vom Heizvolumen (6) abgewandten Seite eine Kolbenstufe aufweist, welche eine im Expansionsraum (12) wirkende erste Arbeitsfläche (A₂) und eine in einem isoliergasgefüllten Speicherraum (13) wirkende zweite Arbeitsfläche (A₁ - A₂) bildet, und dass durch den Kolben (9) ein das Heizvolumen (6) mit dem Speicherraum (13) verbindender Kanal geführt ist, der geöffnet ist, wenn der Isoliergasdruck (p₂) im Speicherraum (13) grösser ist als der Löschgasdruck (p₁) im Heizvolumen (6).

2. Schaltkammer nach Anspruch 1, **dadurch gekennzeichnet, dass** die erste Arbeitsfläche (A₂) derart bemessen ist, dass oberhalb eines Grenzwerts des im Heizvolumen (6) herrschenden Löschgasdrucks (p₁) die Rückstellkraft (F) kleiner ist als eine aus der Differenz zwischen Löschgasdruck (p₁) und Gasdruck (p₀) im Expansionsraum (12) gebildeten Gegenkraft.

3. Schaltkammer nach Anspruch 2, **dadurch gekennzeichnet, dass** im Speicherraum (13) eine auf den Kolben (9) wirkende Druckfeder (10) zur Erzeugung der Rückstellkraft (F) angeordnet ist.

4. Schaltkammer nach Anspruch 3, **dadurch gekennzeichnet, dass** die Druckfeder (12) anstatt im Speicherraum (13) im Expansionsraum (12) angeordnet ist.

5. Schaltkammer nach einem der Ansprüche 3 oder 4, **dadurch gekennzeichnet, dass** die Kraft (F) der Druckfeder (10) über einen durch zwei Anschläge (20, 52) begrenzten Verschiebungsweg (I) des Kolbens (9) kleiner ist als eine auf den Kolben (9) wirkende Differenzkraft A₁·(p₁ - p₀), wobei
p₁ der durch die Arbeit eines Schaltlichtbogens (L) in der Heizkammer (6) erzeugte Gasdruck ist,
p₀ der Gasdruck im Expansionsraum (12), und
A₂ die Grösse der ersten Arbeitsfläche (A₂).

6. Schaltkammer nach einem der Ansprüche 1 bis 5, **dadurch gekennzeichnet, dass** die erste Arbeitsfläche (A₂) von einem axial erstreckten Kolbenfortsatz (91) gebildet ist, und dass der Expansionsraum (12) einen axial ausgerichteten Teilraum (16) enthält, in dem die erste Arbeitsfläche (A₂) verschiebbar geführt ist.

7. Schaltkammer nach Anspruch 6, **dadurch gekennzeichnet, dass** der Kolbenfortsatz (91) rohrförmig ausgeführt ist, und dass der Teilraum (16) ein als Hohlzylinder ausgeführtes Volumen aufweist.

8. Schaltkammer nach Anspruch 7, **dadurch gekennzeichnet, dass** die Aussenfläche des Hohlzylinders von einem das Heizvolumen (6) nach aussen begrenzenden Metallrohr (17) und die Innenfläche von der Isolierdüse (5) gebildet ist.

9. Schaltkammer nach einem der Ansprüche 1 bis 8, **dadurch gekennzeichnet, dass** in einer zwischen Speicherraum (13) und Expansionsraum (12) vorgesehenen Verbindung ein Rückschlagventil (15) angeordnet ist, welches bei Bildung eines Überdrucks im Speicherraum (13) gesperrt ist.

10. Hochspannungsschalter mit einer Schaltkammer nach einem der Ansprüche 1 bis 9.

## Claims

1. Arc chamber for a gas-insulated high-voltage switch with an insulating-gas-filled housing (1) in which two arc contacts (3, 4) movable relatively to one another along an axis (A) are arranged, a heating volume (6), coaxially surrounding the two arc contacts, for accommodating compressed quenching gas from an arc space (8) and a space (12) for accommodating expanded quenching gas, a part of the wall of the heating volume (6) being formed by a piston (9) which is displaceable against a restoring force (F), **characterized in that** the piston (9) is arranged as differential piston and has on the side facing away from the heating volume (6) a piston step which forms a first working surface (A₂) acting in the expansion space (12) and a second working surface (A₁ - A₂) acting in an insulating-gas-filled storage space (13), and **in that** a duct connecting the heating volume (6) with the storage space (13) is conducted through the piston (9), which is opened when the insulating-gas pressure (p₂) in the storage space (13) is greater than the quenching-gas pressure (p₁) in the heating volume (6).

2. Arc chamber according to Claim 1, **characterized in that** the first working surface (A₂) is dimensioned in such a manner that above a limit value of the quenching gas pressure (p₁) prevailing in the heating volume (6), the restoring force (F) is lower than a counterforce formed from the difference between quenching gas pressure (p₁) and gas pressure (p₀) in the expansion space (12) .

3. Arc chamber according to Claim 2, **characterized in that** in the storage space (13), a compression spring (10) acting on the piston (9) is arranged for generating the restoring force (F).

4. Arc chamber according to Claim 3, **characterized in that** the compression spring (10) is arranged in the expansion space (12) instead of the storage space (13).

5. Arc chamber according to one of Claims 3 or 4, **characterized in that** the force (F) of the compression spring (10) over a displacement path (1) of the piston (9), limited by two stops (20, 52), is smaller than a differential force A₁ · (P₁ - p₀) acting on the piston (9), wherein
p₁ is the gas pressure generated by the work of a switching arc (L) in the heating chamber (6),
p₀ is the gas pressure in the expansion space (12), and
A₂ is the size of the first working surface (A₂) .

6. Arc chamber according to one of Claims 1 to 5, **characterized in that** the first working surface (A₂) is formed by an axially extended piston projection (91) and **in that** the expansion space (12) contains an axially aligned part-space (16) in which the first working surface (A₂) is carried displaceably.

7. Arc chamber according to Claim 6, **characterized in that** the piston projection (91) is arranged to be tubular and **in that** the part-space (16) has a volume arranged as hollow cylinder.

8. Arc chamber according to Claim 7, **characterized in that** the outer surface of the hollow cylinder is formed by a metal tube (17) limiting the heating volume (6) toward the outside, and the inside surface is formed by the insulating nozzle (5).

9. Arc chamber according to one of Claims 1 to 8, **characterized in that** in a connection provided between the storage space (13) and expansion space (12), a return valve (15) is arranged which is blocked when an overpressure forms in the storage space (13).

10. High-voltage switch comprising an arc chamber according to one of Claims 1 to 9.

## Revendications

1. Chambre de coupure pour un interrupteur haute tension à isolation à gaz, comprenant un boîtier (1) rempli de gaz d'isolation, dans lequel sont disposés deux contacts d'arc électrique (3, 4) déplaçables l'un par rapport à l'autre le long d'un axe (A), un volume de chauffage (6) entourant coaxialement les deux contacts d'arc électrique pour recevoir du gaz d'extinction comprimé provenant d'un espace d'arc électrique (8) et un espace (12) pour recevoir le gaz d'extinction détendu, une partie de la paroi du volume de chauffage (6) étant formée par un piston (9) qui peut coulisser à l'encontre d'une force de rappel (F), **caractérisée en ce que** le piston (9) est réalisé sous la forme d'un piston différentiel et présente, du côté opposé au volume de chauffage (6) un étage de piston qui forme une première surface de travail (A₂) agissant dans l'espace de détente (12) et une deuxième surface de travail (A₁ - A₂) agissant dans un espace d'accumulateur (13) rempli de gaz d'isolation, et **en ce qu'**un canal reliant le volume de chauffage (6) à l'espace d'accumulateur (13) est guidé à travers le piston (9) et est ouvert lorsque la pression du gaz d'isolation (p₂) dans l'espace d'accumulateur (13) est supérieure à la pression du gaz d'extinction (p₁) dans le volume de chauffage (6).

2. Chambre de coupure selon la revendication 1, **caractérisée en ce que** la première surface de travail (A₂) est dimensionnée de telle sorte qu'au-dessus d'une valeur limite de la pression de gaz d'extinction (p₁) régnant dans le volume de chauffage (6), la force de rappel (F) soit inférieure à une force opposée provenant de la différence entre la pression du gaz d'extinction (p₁) et la pression de gaz (p₀) dans l'espace de détente (12).

3. Chambre de coupure selon la revendication 2, **caractérisée en ce qu'**un ressort de pression (10) agissant sur le piston (9) est disposé dans l'espace d'accumulateur (13) pour produire la force de rappel (F).

4. Chambre de coupure selon la revendication 3, **caractérisée en ce que** le ressort de pression (10) est disposé dans l'espace de détente (12) au lieu de l'espace d'accumulateur (13).

5. Chambre de coupure selon l'une quelconque des revendications 3 ou 4, **caractérisée en ce que** la force (F) du ressort de pression (10) sur une course de coulissement (1) limitée par deux butées (20, 52) est inférieure à une force différentielle A₁ · (p₁ - p₀) agissant sur le piston (9),
p₁ étant la pression de gaz produite par le travail d'un arc électrique de coupure (L) dans le volume de chauffage (6),
p₀ étant la pression de gaz dans l'espace de détente (12), et
A₂ étant la dimension de la première surface de travail (A₂) .

6. Chambre de coupure selon l'une quelconque des revendications 1 à 5, **caractérisée en ce que** la première surface de travail (A₂) est formée par une saillie de piston s'étendant axialement (91) et **en ce que** l'espace de détente (12) contient un espace partiel orienté axialement (16), dans lequel est guidée, de manière coulissante, la première surface de travail (A₂) .

7. Chambre de coupure selon la revendication 6, **caractérisée en ce que** la saillie de piston (91) est réalisée sous forme tubulaire, et **en ce que** l'espace partiel (16) présente un volume réalisé sous forme de cylindre creux.

8. Chambre de coupure selon la revendication 7, **caractérisée en ce que** la surface extérieure du cylindre creux est formée par un tube métallique (17) limitant le volume de chauffage (6) vers l'extérieur et la surface intérieure est formée par la buse d'isolation (5).

9. Chambre de coupure selon l'une quelconque des revendications 1 à 8, **caractérisée en ce que** dans une liaison prévue entre l'espace d'accumulateur (13) et l'espace de détente (12) est disposé un clapet anti-retour (15), qui est bloqué lors de la génération d'une surpression dans l'espace d'accumulateur (13).

10. Interrupteur haute tension comprenant une chambre de coupure selon l'une quelconque des revendications 1 à 9.
